# EUROPÄISCHE PATENTSCHRIFT

(11) **EP 0 786 547 B1**
(45) Veröffentlichungstag und Bekanntmachung des Hinweises auf die Patenterteilung: **24.05.2000**
(21) Anmeldenummer: 96119276.2
(22) Anmeldetag: 02.12.1996
(51) Int. Cl.: D03D 47/48

(54) **Verfahren und Vorrichtung zum Einlegen eines Schussfadenendes**
Process and device to form tuck-in selvedges
Procédé et dispositif de rentrage d'un fil de trame

(30) Priorität: 27.12.1995 DE 19548846
(43) Veröffentlichungstag der Anmeldung: 30.07.1997
(73) Patentinhaber: LINDAUER DORNIER GESELLSCHAFT M.B.H, 88129 Lindau (DE)
(72) Erfinder: Wahhoud, Adnan, Dr., 88131 Lindau-Bodolz (DE); Scorl, Hans-Dieter, Dr., 88131 Lindau (DE); Hehle, Josef, 6912 Hörbranz (AT); Czura, Peter, 88239 Wangen (DE); Birner, Werner, 88131 Lindau (DE); Schiller, Peter, 88131 Lindau (DE)

(56) Entgegenhaltungen:
- EP-A- 0 149 969
- EP-A- 0 483 067
- DE-C- 19 548 846

## Beschreibung

Gegenstand der Erfindung ist ein Verfahren und eine Vorrichtung zum pneumatischen Einlegen eines Schußfadenendes nach dem Oberbegriff des Patentanspruchs 1 oder 2.

Einlegevorrichtungen an Webmaschinen sind hinlänglich bekannt und dienen dazu, nach Eintrag des Schußfadens in das Webfach die freien Schußfadenenden in das darauf folgende Webfach einzulegen. Dies wird vielfach dadurch gelöst, daß das Schußfadenende vom Luftstrom einer Blasdüse erfaßt wird und in das geöffnete nachfolgende Webfach zurück geblasen wird. Dadurch bildet sich an den Geweberändern eine sogenannte Einlegekante, wobei in diesem Bereich das Gewebe etwa die doppelte Stärke aufweist. Die Einlegekante hat eine Breite von wenigen bis zu mehreren Zentimetern.

Derartige Einlegekanten sind je nach Verwendungszweck des fertigen Gewebes höchst erwünscht, da sich z. B. für Zeltplanen die verstärkte Gewebekante hervorragend zum Anbringen von Halteösen oder Ahnlichem eignen. Im Zusammenhang mit anderen Anwendungen bestand sogar das Bedürfnis, eine möglichst breite Einlegekante zu haben, was aber mit den bisherigen Einlegevorrichtungen nur schwer oder gar nicht auszuführen ist.

Aufgabe der vorliegenden Erfindung ist es, ein Verfahren und eine Vorrichtung zum Einlegen eines Schußfadenendes derart weiterzubilden, daß damit wesentlich breitere Einlegekanten erzielt werden können.

Gelöst wird diese Aufgabe durch den jeweils kennzeichnenden Teil der Ansprüche 1 oder 2.

Wesentliches Merkmal der Erfindung ist, daß jede pneumatisch wirkende Einlegevorrichtung nicht nur, wie es bisher bekannt ist, einen Einlegekopf aufweist, sondern wenigstens zwei Einlegeköpfe, die in Schußrichtung des Fadens hintereinander angeordnet sind.

Natürlich ist wenigstens auf der Seite des Schußfadeneintrags eine Schneidvorrichtung vorgesehen, die sich an den vom Geweberand aus gesehen äußeren Einlegekopf anschließt.

Durch die erfindungsgemäße Anordnung von mehreren hintereinander angeordneten Einlegeköpfen wird bewirkt, daß nach Abschneiden des Schußfadens ein relativ langes, über den Geweberand überstehendes Schußfadenende verbleibt, das in seiner Länge etwa der gesamten Breite der hintereinander angeordneten Einlegeköpfe entspricht. Um das Fadenende nun in das auf ein vorangegangenes Webfach folgende Webfach einzulegen, tritt zuerst der vom Geweberand aus gesehen äußere Einlegekopf in Aktion, der das Fadenende pneumatisch erfaßt und an den innen liegenden Einlegekopf pneumatisch übergibt, welcher das Fadenende schließlich in das Webfach pneumatisch einlegt.

Durch die erfindungsgemäße Einlegevorrichtung ist es möglich, ein wesentlich längeres Fadenendstück in das Webfach einzulegen, so daß eine sehr breite Einlegekante gebildet wird. Das steigert in erhöhtem Maße die Randfestigkeit des Gewebes, was bei vielen Anwendungen benötigt wird, und erspart den tuchverarbeitenden Betrieben ein Umnähen der Gewebekanten, um dadurch quasi die Einlegekante nachzubilden.

Der Erfindungsgegenstand der vorliegenden Erfindung ergibt sich nicht nur aus dem Gegenstand der einzelnen Patentansprüche, sondern auch aus der Kombination der einzelnen Patentansprüche untereinander.

Alle in den Unterlagen, einschließlich der Zusammenfassung, offenbarten Angaben und Merkmale, insbesondere die in den Zeichnungen dargestellte räumliche Ausbildung werden als erfindungswesentlich beansprucht, soweit sie einzeln oder in Kombination gegenüber dem Stand der Technik neu sind.

Im folgenden wird die Erfindung anhand von lediglich einen Ausführungsweg darstellenden Zeichnungen näher erläutert. Hierbei gehen aus den Zeichnungen und ihrer Beschreibung weitere erfindungswesentliche Merkmale und Vorteile der Erfindung hervor.

Es zeigen:
- Figur 1:: eine schematische Darstellung einer Webmaschine in Draufsicht, wobei sich das Riet in seiner hinteren Stellung befindet;
- Figur 2:: eine schematische Darstellung einer Webmaschine in Draufsicht, wobei sich das Riet in seiner vorderen Stellung befindet;
- Figur 3:: ein vergrößerter Ausschnitt des linken Teils von Figur 2.

Die Zeichnungsfiguren zeigen als Beispiel eine Webmaschine, bei der gleichzeitig mehrere Gewebebahnen gewoben werden können.

Das Riet 1 besteht aus mehreren Teilstücken, wobei die Gewebegassen, also die Bereiche in welchen keine Kettfäden 7 vorgesehen sind, mit jeweils einem feststehenden Füllstück 2 ausgefüllt sind. Es ist also jeweils ein Riet 1 und ein Füllstück 2 in abwechselnder Reihenfolge angeordnet, wobei in der hinteren Stellung des Rietes 1 die Füllstücke 2 in einer Linie fluchtend mit dem Riet 1 angeordnet sind.

Das Gewebe läuft über einen durchgehenden Breithaltertisch 3, wobei die Kettfäden 7 zwischen dem Riet 1 und dem Breithaltertisch 3 ein Webfach aufspannen.

Ein Schußfaden 5 wird über eine Hauptdüse 4 in das Webfach eingebracht und durchläuft dieses mit Hilfe von Hilfsdüsen 6 bis er an der gegenüberliegenden Seite ankommt und von einer Streckdüse 13 erfaßt wird. Ein Schußfadenwächter 14 kontrolliert, ob der Schußfaden 5 richtig angekommen ist. Ist der Schußfaden 5 angekommen und wurde von der Streckdüse 13 erfaßt, so bewegt sich das Riet 1 zusammen mit der Streckdüse 13 in seine vordere Anschlagstellung, so daß der Schußfaden an das Gewebe angeschlagen wird (Figur 2).

An den Geweberändern befinden sich jeweils zwei Einlegeköpfe 8,9, welche, in Schußrichtung des Fadens 5, gesehen hintereinander angeordnet sind. Jenseits der Einlegeköpfe 8,9 befindet sich jeweils eine Schneidvorrichtung 10, welche, nachdem sich das Riet 1 in seiner vorderen Stellung befindet, den Schußfaden 5 abschneidet.

Der äußere verbleibende Fadenrest wird von einer Absaugvorrichtung 12 entsorgt, wobei die jeweils über die Geweberänder überstehenden Schußfadenenden durch die Einlegevorrichtung 8,9 in ein, auf das vorangegangene Webfach folgende Webfach eingelegt werden.

Die Schneidvorrichtungen 10 befinden sich hinter bzw. vor den äußeren Einlegeköpfen 9, so daß die abgeschnittenen, über den Geweberand hervorstehenden Fadenenden eine Länge x aufweisen (Figur 3), die mindestens der Breite der hintereinander liegenden Einlegeköpfe 8,9 entspricht.

Ist der Faden 5 geschnitten, so wird das jeweilige äußere Ende des Schußfadens vom äußeren Einlegekopf 9 pneumatisch erfaßt und in Richtung des Einlegekopfes 8 pneumatisch transportiert. Der Einlegekopf 8 übernimmt nun das Schußfadenende und legt dieses pneumatisch in ein darauffolgendes Webfach ein, wobei die sich bildende Einlegekante die zuvor definierte Länge bzw. Breite x aufweist.

Bei Verwendung von zwei Einlegeköpfen 8,9 pro Einlegevorrichtung läßt sich also die Breite der Einlegekante verdoppeln. Analog könnten auch drei oder mehr hintereinander liegende Einlegeköpfe Verwendung finden, so daß eine drei- oder mehrfach verbreiterte Einlegekante erzeugt werden könnte.

Mit dem erfindungsgemäßen Verfahren und der zugehörigen Vorrichtung können also auf einfache Weise und mit vorhandenen und erprobten Baugruppen verbreiterte Einlegekanten erzeugt werden.

### ZEICHNUNGSLEGENDE

- 1: Riet
- 2: Füllstück
- 3: Breithaltertisch
- 4: Hauptdüse
- 5: Schußfaden
- 6: Hilfsdüsen
- 7: Kettfäden
- 8: Einlegekopf
- 9: Einlegekopf
- 10: Schneidvorrichtung
- 11: Einlegekante
- 12: Absaugung
- 13: Streckdüse
- 14: Schußwächter

## Patentansprüche

1. Verfahren zum Einlegen eines Schußfadenendes in ein Webfach einer Webmaschine, wobei an den Geweberändern jeweils eine pneumatisch wirkende Einlegevorrichtung vorgesehen ist, die mit einer Schneidvorrichtung zusammenwirkt und nach Abschneiden des Schußfadens das verbleibende Schußfadenende in ein auf das vorangegangene Webfach folgende Webfach einlegt, **dadurch gekennzeichnet,** daß jede Einlegevorrichtung wenigstens zwei Einlegeköpfe (8,9) aufweist, wobei das Schußfadenende von dem außen liegenden Einlegekopf (9) pneumatisch erfaßt und an den innen liegenden Einlegekopf (8) pneumatisch übergeben wird, welcher das Schußfadenende in das Webfach pneumatisch einlegt.

2. Einlegevorrichtung zum pneumatischen Einlegen eines Schußfadenendes in ein Webfach einer Webmaschine, wobei die Einlegevorrichtung jeweils an den Geweberändern vorgesehen ist und wenigstens eine Einlegevorrichtung mit einer Schneidvorrichtung zusammenwirkt, und nach Abschneiden des Schußfadens das verbleibende Schußfadenende in ein auf das vorangegangene Webfach folgende Webfach pneumatisch einlegt, **dadurch gekennzeichnet,** daß jede Einlegevorrichtung wenigstens zwei Einlegeköpfe (8,9) aufweist.

3. Einlegevorrichtung nach Anspruch 2, **dadurch gekennzeichnet,** daß die Einlegeköpfe (8,9) in Schußrichtung gesehen hintereinander angeordnet sind, mit einem außen liegenden Einlegekopf (9) und einem innen liegenden Einlegekopf (8).

4. Einlegevorrichtung nach Anspruch 2 oder 3, **dadurch gekennzeichnet,** daß eine Schneidevorrichtung vorgesehen ist, welche außerhalb des äußeren Einlegekopfes (9) angeordnet ist.

## Claims

1. Method of inserting a weft-thread end in a shed of a loom, in which a pneumatically operating insertion device, which cooperates with a cutting device, is provided at each fabric edge and, after the weft thread has been cut off, inserts the remaining weft-thread end in a shed following the preceding shed, **characterized in that,** each insertion device comprises at least two insertion heads (8, 9), the weft-thread end being picked up pneumatically by the outer insertion head (9) and delivered pneumatically to the inner insertion head (8) which inserts the weft-thread end pneumatically in the shed.

2. Insertion device for pneumatically inserting a weft-thread end in a shed of a loom, an insertion device being provided at each fabric edge and at least one insertion device cooperating with a cutting device and, after the weft thread has been cut off, inserting the remaining weft-thread end pneumatically in a shed following the preceding shed, **characterized in that** each insertion device comprises at least two insertion heads (8, 9).

3. Insertion device according to Claim 2, **characterized in that** the insertion heads (8, 9) are arranged one behind another, viewed in the direction of weft insertion, with an outer insertion head (9) and an inner insertion head (8).

4. Insertion device according to Claim 2 or Claim 3, **characterized in that** a cutting device is provided and is disposed on the outer side of the outer insertion head (9).

## Revendications

1. Procédé de rentrage de l'extrémité d'un fil de trame dans une foule d'un métier à tisser, dans lequel à chacun des bords du tissu est prévu un dispositif de rentrage agissant pneumatiquement qui collabore avec un dispositif de coupe et, après coupe du fil de trame, opère le rentrage de l'extrémité restante du fil de trame dans une foule qui suit la foule précédente, caractérisé par le fait que chaque dispositif de rentrage présente au moins deux tête de rentrage (8, 9), l'extrémité du fil de trame étant saisie pneumatiquement par la tête de rentrage (9) qui est située à l'extérieur et transmise pneumatiquement par la tête de rentrage (8) qui est située à l'intérieur et opère le rentrage pneumatique de l'extrémité du fil de trame dans la foule.

2. Dispositif de rentrage pour le rentrage pneumatique de l'extrémité d'un fil de trame dans une foule de métier à tisser, dans lequel le dispositif de rentrage est prévu à chacun des bords du tissu et dans lequel au moins un dispositif de rentrage collabore avec un dispositif de coupe et, après coupe du fil de trame, opère le rentrage pneumatique de l'extrémité restante du fil de trame dans une foule qui suit la foule précédente, caractérisé par le fait que chaque dispositif de rentrage présente au moins deux têtes de rentrage (8, 9).

3. Dispositif de rentrage selon la revendication 2, caractérisé par le fait que, vu selon la direction de la trame, les têtes de rentrage (10, 9) sont disposées l'une derrière l'autre avec une tête de rentrage (9) située à l'extérieur et une tête de rentrage (8) située à l'intérieur.

4. Dispositif de rentrage selon la revendication 2 ou 3, caractérisé par le fait qu'est prévu un dispositif de coupe qui est disposé à l'extérieur de la tête de rentrage extérieure (9).
